# FASCICULE DE BREVET EUROPEEN

(11) **EP 0 227 728 B1**
(45) Date de publication et mention de la délivrance du brevet: **27.12.1990**
(21) Numéro de dépôt: 86903446.2
(22) Date de dépôt: 25.06.1986
(51) Int. Cl.: A41B 13/00, A41D 13/12, A61M 35/00

(54) **VETEMENT UNIQUE NOTAMMENT POUR ENFANTS COMPORTANT DES MOYENS EVITANT L'ENFILAGE**
EINSTÜCKIGE KLEIDUNG, INSBESONDERE FÜR KINDER MIT MITTELN, DIE DAS ANZIEHEN VERMEIDEN
UNIQUE GARMENT PARTICULARLY FOR CHILDREN, COMPRISING MEANS AVOIDING THE SLIP-ON OPERATION

(30) Priorité: 26.06.1985 FR 8509738; 18.11.1985 FR 8517021
(43) Date de publication de la demande: 08.07.1987
(73) Titulaire: DOUEZ, Francoise, F-75020 Paris (FR)
(72) Inventeur: DOUEZ, Francoise, F-75020 Paris (FR)
(74) Mandataire: Gutmann, Ernest
(86) Numéro de dépôt international: FR8600224
(87) Numéro de publication internationale: WO8700011

(56) Documents cités:
- DE-A- 1 460 026
- FR-A- 1 577 493
- FR-A- 2 565 110
- US-A- 1 475 892
- US-A- 2 578 769
- US-A- 2 986 740
- US-A- 3 568 213
- US-A- 4 258 440
- US-A- 4 304 006
- US-A- 4 382 303

## Description

L'invention a pour objet un vêtement unique, pour enfants, et plus particulièrement pour nouveaux nés, qui ne nécessite pas d'enfilage par le tête et les bras.

L'invention s'applique également à un vêtement unique, susceptible d'être porté par les adultes.

Il existe de nombreux vêtements pour enfants et bébés, mais ils ne répondent pas aux besoins spécifiques de l'enfant dans sa petite enfance et plus particulièrement ne répondent pas aux besoins du nouveau né.

A ce jour, les vêtements que l'on connaît sont les suivants:
petite brassière en coton, coton molletonné ou fil, que l'on met directement sur la peau du bébé, mais ce vêtement nécessite d'enfiler les manches, ce qui est malaisé; la fermeture dans le dos est aléatoire et nécessite de soulever le buste du bébé pour esquisser la fermeture de la brassière;
petit maillot de corps, qui supprime l'inconvénient de la fermeture du dos, mais qui a le désavantage de devoir être passé par le tête; ceci provoque immanquablement un inconfort pour le nourrisson (il est particulièrement sensible à l'inconfort créé par l'enfilage d'un vêtement par la tête) exprimé par un déclenchement de pleurs;
brassière ou "cache-couer" en laine, dont la fermeture est prévue dans le dos soit par un petit cordonnet que l'on noue, soit dans le cou du bébé, soit en forme croisée se fermant sur la poitrine du bébé (cache-coeur); dans les deux cas, il faut enfiler les manches qui doivent être superposées aux manches de la brassière de coton ou de coton molletonné ou de fil et retourner l'enfant pour fermer le vêtement soit dans le dos, soit sur la poitrine;
petite culotte ou petit pantalon en coton ou en laine que l'on enfile par les jambes du bébé et avec lesquels on recouvre le change complet ou la couche; dans ces deux cas, on doit soulever le bassin du bébé pour procéder au glissage du vêtement sous les fesses du bébé;
petites chaussettes ou chaussons en laine ou en fil;

"gigoteuse" ou "grenouillère" en coton "maillé", éponge "maillée" ou lainage qui sont des vêtements recouvrant le corps du bébé des pieds à la tête; ces vêtements présentent l'inconvénient de devoir procéder à l'enfilage des bras et des jambes et d'avoir le plus souvent leurs fermetures dans le dos du bébé, ce qui contraint à retourner le bébé.

Par ailleurs, les couches successives de ces différents vêtements ne produisent pas forcément l'effet thermique désiré. Ils comportent l'inconvénient d'une manipulation répétitive, insé- curisante pour le bébé et désagréable pour le père ou la mère qui se trouve alors dans l'appréhension de l'habillage du bébé, surtout les premiers jours, alors que dans les premiers moments de relation entre les parents et le bébé, il devrait plutôt être question de plaisir et d'aisance dans les soins (véritables supports relationnels indispensables aussi bien aux bébés qu'aux parents).

On a également proposé dans le brevet US no. 3568213 un vêtement formé d'une bande allongée de tissu sur lequel un enfant peut être étendu, la partie inférieure de la bande étant repliée selon une ligne transversale pour mettre en regard le bord de la partie inférieure en regard de la taille de l'enfant et pour couvrir l'entrejambe de l'enfant et son abdomen, la partie supérieure de la bande étant divisée selon la longueur en deux parties divergentes, lesquelles peuvent être repliées selon une ligne transversale pour couvrir les épaules et la poitrine de l'enfant et pour que le bord de la partie supérieure arrive à la taille de l'enfant, les bords opposés des parties divisées pouvant être fixés indépendamment de la partie inférieure pour former un vêtement du type sur-chemise ou veste.

Il n'existe à ce jour aucun vêtement, de conception nouvelle qui évite les manipulations du bébé et qui réunit plusieurs couches textiles, de propriétés différentes, nécessaires et suffisantes pour la chaleur indispensable au bébé.

Le demandeur propose un vêtement qui, dans la grande simplification de l'habillage mis en jeu, a le grand avantage de supprimer l'appréhension du père ou de la mère et de faciliter ainsi les nouvelles relations avec le nourrisson.

L'importance de cet élément est aujourd'hui prouvée et recommandée par tout le secteur pédiatrique, en France comme à l'étranger.

L'un des aspects de l'invention est de proposer un vêtement unique, ne nécessitant pas d'enfilage, ni par la tête, ni par les bras, ni par les jambes et susceptible de convenir aux adultes et plus particulièrement aux enfants.

L'un des aspects de l'invention est de proposer un vêtement unique, répondant plus particulièrement aux besoins des enfants, notamment des bébés, et en particulier des nouveaux nés.

L'un des autres aspects de l'invention est de proposer un vêtement unique, sans couture dans le dos, qui évite la superposition des différents éléments tels que chemises, brassières, cache- brassières, etc, utilisés jusqu'à présent, pour habiller les nouveaux nés.

L'un des autres aspects de l'invention est de proposer un vêtement unique qui évite les manipulations intempestives du nouveau né, puisqu'il supprime l'enfilage par la tête, l'enfilage par les bras, et ne nécessite pas de retourner le bébé pour effectuer l'habillage.

L'un des autres aspects de l'invention est de proposer un vêtement unique, apportant la chaleur indispensable aux nouveaux nés, selon les saisons.

L'un des autres aspects de l'invention est de proposer un vêtement unique, évitant tous les inconvénients de manipulations tels qu'enfilage et retournement, mais qui permet néanmoins de changer facilement les bébés.

L'un des autres aspects de l'invention est de proposer un vêtement unique qui permette au bébé une liberté de mouvement, tout en maintenant au bébé la chaleur dont il a besoin.

L'un des autres aspects de l'invention est de proposer un vêtement qui supprime l'appréhension des parents au moment de l'habillage des nouveaux-nés et qui soit d'utilisation commode pour l'habillage des enfants.

L'invention se propose également de fournir un vêtement unique, notamment pour enfant, pouvant comporter une couche ou un change complet équipés de moyens tels que ladite couche ou ledit change complet soient solidaires de façon amovible ou de façon non amovible au vêtement.

L'invention propose également un vêtement unique pour adulte ou enfant qui peut comporter des zones ayant des caractéristiques, telles qu'elles sont physiologiquement adaptées pour être le support de substances thérapeutiques et des caractéristiques de perméabilité à la migration de substances thérapeutiques pour que ces dernières soient en contact avec la peau.

Plus particulièrement, l'invention a pour objet un vêtement pour enfant comprenant une pièce de tissu unique qui, avant l'habillage de l'enfant est une surface plane comportant des parties saillantes, un axe longitudinal (D-D) et un axe transversal (A-A), un trou (6) pour la tête de l'enfant,
la partie supérieure (1+2), qui après l'habillage forme le devant du vêtement, est formée de deux éléments (1 et 2), dont la dimension est telle que lorsqu'on plie ou rabat ces deux éléments selon l'axe transversal (A-A), le corps de l'enfant est recouvert sur une longueur allant de son cou jusqu'au moins à son abdomen et sur toute la largeur du devant de son corps, chacun de ces deux éléments supérieurs étant équipé sur leur bord respectif (1 bis et 2 bis) défini par la susdite fente, d'un système d'attaches (7 bis et 9 bis) permettant de les tenir fixés ensemble lorsqu'ils sont rabattus sur le devant du corps de l'enfant;
la partie supérieure est traversée par l'axe longitudinal (D-D) et est fendue selon l'axe longitudinal ou selon un axe sensiblement parallèle à l'axe longitudinal, à partir du bord supérieur de la partie supérieure jusqu'au trou (6) sensiblement circulaire dont la circonférence correspond sensiblement à la taille du cou de l'enfant;
la partie inférieure (5), qui après l'habillage, forme le dos du vêtement dans le prolongement de la partie supérieure, et traversée par l'axe longitudinal (D-D) a une longueur au moins égale à la distance entre le cou et l'abdomen de l'enfant, et une largeur correspondant sensiblement à la largeur du dos de l'enfant;
un système d'attaches équipant cette partie inférieure (8, 10) tel que la partie inférieure puisse être fixée à la partie supérieure, lorsque la partie supérieure a été rabattue pour recouvrir le devant du corps de l'enfant;
   caractérisé en ce que la partie plane a sensiblement la forme d'une croix, dans laquelle les quatre parties saillantes (1+2, 3+3 bis, 4+4 bis et 5) ont sensiblement la forme de quadrilatères, notamment trapèze ou rectangle, dont trois, de leurs côtés sont libres et le quatrième est engagé dans la pièce de tissu dans laquelle:
deux de ces quadrilatères (3+3 bis, 4+4 bis), dans le prolongement l'un de l'autre et traversés par l'axe transversal (A-A)-formant ainsi les parties latérales-sont identiques et la pliure de ces parties latérales sensiblement selon l'axe transversal (A-A) ou selon un axe sensiblement parallèle à l'axe transversal, et ci-après désignée par axe de pliure des épaules permet d'amener les bords supérieurs respectifs (11 bis, 13 bis) de chacune des parties latérales sur leurs bords inférieurs respectifs (12 bis, 14 bis), pour former des manches, les bords supérieurs et inférieurs respectifs de chacune des parties latérales étant équipés d'un système d'attaches (11,12,13 et 14) permettant de tenir fixés ensemble le bord supérieur au bord inférieur de chacune des parties latérales; _{:}

l'intersection entre l'un des côtés libres (11 bis, 12 bis, 13 bis et 14 bis) sensiblement parallèle à l'axe transversal d'une partie latérale et l'un des côtés libres (7 ter, 9 ter) sensiblement parallèle à l'axe longitudinal d'un élément supérieur. défini ci-dessus, ou l'un des côtés libres sensiblement parallèle à l'axe longitudinal de la partie inférieure (8 bis, 10 bis) ayant une forme de surface suffisante (11 ter, 12 ter, 13 ter et 14 ter) pour être introduite sous l'aisselle et assurer la fermeture de la manche, du devant et du dos du vêtement, sans gêner les mouvements de l'enfant.

On définit ci-après par "pièce de tissu unique" un morceau de tissu susceptible de comporter notamment des coutures et des découpes, mais ne comportant pas de parties susceptibles d'être enfilées par la tête, les bras ou les jambes de l'enfant, telles que manches préformées, jambes préformées, pantalon préformé, gilet préformé.

On définit ci-après l'expression "sensiblement la forme d'une croix" une surface dont le contour est une figure géométrique comportant quatre parties saillantes, ou lobes convexes, et dans laquelle on peut définir un axe longitudinal selon lequel on pose l'enfant pour l'habillage et un axe transversal, selon lequel les bras de l'enfant peuvent être posés pendant l'habillage.

Mais l'expression "sensiblement là forme d'une croix" ne doit pas être limitée à la forme d'une croix, telle qu'elle est définie habituellement mais englobe également des figures géométriques dont les parties saillantes ne présentent pas d'angles vifs, mais dont toutes les intersections entre les différents côtés sont arrondies, les parties saillantes formant alors des "lobes" ou des "pétales".

A l'intersection de l'axe transversal et l'axe longitudinal, se trouve le centre de la croix, qui comporte un trou sensiblement circulaire sur lequel on pose la tête de l'enfant pendant l'habillage.

On définit ci-après par sensiblement parallèle à l'axe longitudinal (ou transversal) une direction dont le vecteur générateur a un angle par rapport à l'axe longitudinal (ou transversal) inférieur à environ 45°.

Lorsqu'on a déposé l'enfant, selon l'axe longitudinal, la tête de l'enfant se trouve sur le trou, le dos de l'enfant est situé sur le lobe inférieur que l'on appelera "partie inférieure".

Le lobe situé au-dessus de la tête de l'enfant est appelé "partie supérieure".

Les deux lobes sur lesquels on place les bras pour l'habillage sont appelés "parties latérales".

Les parties latérales sont destinées à former les manches et sont identiques en forme et en surface.

Ces parties latérales ont sensiblement la forme de quadrilatère, notamment trapèze ou rectangle, et présentent trois de leurs côtés (ou bords) libres, tandis que le quatrième côté est engagé dans le reste de la pièce de tissu.

Les trois côtés libres de ces parties latérales sont rectilignes mais peuvent être incurvés ou présenter un ou plusieurs renflements ou découpes.

Les deux côtés de ces parties latérales qui sont sensiblement parallèles à l'axe transversal, peuvent avantageusement comporter des renflements, tandis que le côté de ces parties latérales qui est sensiblement parallèle à l'axe longitudinal est de préférence incurvé.

L'intersection visée ci-dessus correspond à l'intersection entre le côté libre sensiblement parallèle à l'axe longitudinal d'un élément supérieur (mais qui ne correspond pas à la fente de la partie supérieure) et le côté libre sensiblement parallèle à l'axe transversal d'une partie latérale, et/ou à l'intersection entre le côté libre sensiblement parallèle à l'axe longitudinal de la partie inférieure et le côté libre sensiblement parallèle à l'axe transversal d'une partie latérale.

Cette intersection entre les côtés sus définis ne forment pas un angle vif mais est constituée par une surface de tissu qui sert de jonction ou de recouvrement entre les côtés sus-définis.

Cette surface de tissu peut être limitée par un bord droit, incurvé, renflé ou présentant des découpes.

Cette surface de tissu a avantageusement une forme convexe notamment arrondie.

Cette surface de tissu doit avoir une taille suffisante, telle que après avoir rabattu l'élément supérieur sur le devant de l'enfant et la partie latérale selon l'axe de pliure des épaules, elle puisse être introduite sous l'aisselle de l'enfant, afin d'assurer une étanchéité entre la manche, le dos et le devant de l'enfant, même lorsque l'enfant lève les bras.

De façon avantageuse, l'intersection entre le côté libre sensiblement parallèle à l'axe longitudinal et opposée à la fente d'un élément supérieur défini ci-dessus et le côté libre sensiblement parallèle à l'axe transversal d'une partie latérale, a une forme convexe de sorte que lorsqu'on rabat selon l'axe de pliure des épaules, d'une part, les parties latérales, pour former les manches, et d'autre part, la partie supérieure pour former le devant du vêtement, on dispose d'une partie du tissu que l'on introduit sous l'aisselle de l'enfant, afin d'assurer la fermeture parfaite de la manche, du devant et du dos du vêtement.

On entend par fermeture parfaite, le recouvrement par l'intermédiaire de ladite partie introduite sous l'aisselle de l'enfant, entre la manche, le devant et le dos du vêtement, ce qui évite qu'aucune partie du corps de l'enfant, au voisinage de l'aisselle, soit découverte, surtout lorsque l'enfant remue, notamment lève les bras.

Selon un autre mode de réalisation, chacune des intersections des côtés libres sensiblement parallèles à l'axe longitudinal et des côtes libres sensiblement parallèles à l'axe transversal peuvent comporter une surface de tissu, d'épaisseur appropriée pour ne pas entraîner de gêne dûe à une masse trop importante de tissu dans la région des aisselles.

L'axe transversal de ces parties latérales ci-dessus défini correspond de préférence à l'endroit où, pour l'habillage, se trouve la ligne des épaules de l'enfant.

On rabat le côté ou bord supérieur de ces parties latérales selon la ligne des épaules, également désigné par "axe de pliure des épaules", pour amener le côté (ou bord) supérieur de chacune des parties latérales sur le côté (ou bord) inférieur, et ainsi former les manches.

Ces manches peuvent être courtes ou longues selon les dimensions des parties latérales.

Les bords supérieurs et inférieurs selon l'axe transversal de chacune des parties latérales sont équipés d'un système d'attaches pour tenir la manche fermée.

Les parties latérales peuvent comporter ou non des coutures.

De façon avantageuse, la couture suit la ligne des épaules définie ci-dessus.

La partie supérieure a également la forme d'un quadrilatère, notamment un trapèze ou un rectangle.

La partie supérieure est fendue sur toute sa longueur, du bord supérieur, c'est-à-dire celui sensiblement parallèle à l'axe transversal, jusqu'au trou circulaire délimitant ainsi deux éléments supérieurs.

Chacun des éléments supérieurs comporte ainsi trois côtés ou bords libres, dont deux sont sensiblement parallèles à l'axe longitudinal et l'autre est sensiblement parallèle à l'axe transversal.

L'un des côtés libres des éléments supérieurs sensiblement parallèles à l'axe longitudinal correspond à la fente de la partie supérieure.

Le quatrième côté de chacun des éléments supérieurs est engagé dans le reste de la pièce de tissu.

Les bords libres de chacun des éléments supérieurs peuvent être rectilignes, mais peuvent également être incurvés ou comporter des renflements et des découpes.

De façon avantageuse, le côté libre sensiblement parallèle à l'axe transversal de l'un des éléments supérieurs est plus grand que le côté libre correspondant de l'autre élément, afin que lorsqu'on rabat selon l'axe de pliure des épaules les deux éléments supérieurs, après avoir placé l'enfant comme indiqué ci-dessus, ces deux éléments recouvrant le devant de l'enfant au moins jusqu'à son abdomen puissent être fixés ensemble. Ceci a pour but d'assurer efficacement la fermeture de la partie de vêtement sur le devant de l'enfant.

La dimension du bord libre sensiblement parallèle à l'axe transversal de chacun des éléments supérieurs est égale à environ une demi-fois la largeur du devant du corps de l'enfant.

La surface interne du vêtement est destinée à être directement en contact avec la peau de l'enfant et doit donc présenter des propriétés telles que la peau du bébé supporte bien ce contact direct. En effet, la surface interne du vêtement ne doit pas blesser ou gratter la peau de l'enfant, mais au contraire doit être agréable et confortable au toucher et doit être en une matière présentant des propriétés anallergiques.

Par ailleurs, la nature du tissu du vêtement doit être telle qu'elle procure à l'enfant suffissamment de chaleur, selon la température de l'ambiance dans laquelle se trouve l'enfant et est de préférence telle qu'elle protège le bébé des chocs éventuels.

Un système d'attaches est fixé sur les bords respectifs des éléments supérieurs du côté de la fente.

Un système d'attaches peut également être avantageusement situe sur les bords libres qui ne suivent pas la fente, mais qui sont sensiblement parallèles à l'axe longitudinal de chacun des éléments supérieurs, afin de pouvoir fixer les éléments supérieurs à la partie inférieure qui forme le dos.

Un système d'attaches peut également être fixé sur les bords respectifs sensiblement parallèles à l'axe transversal des éléments supérieurs, pour fixer les éléments supérieurs éventuellement à un élément compris dans la partie inférieure du vêtement.

La partie inférieure comporte un axe longitudinal selon lequel on place le dos de l'enfant. Cette partie inférieure comporte deux côtés libres, sensiblement parallèles à l'axe longitudinal, un troisième côté qui peut être libre ou qui peut être engagé dans le reste du vêtement selon la configuration du bas du vêtement.

La distance entre les deux côtés libres de cette partie inférieure correspond sensiblement à la largeur du dos de l'enfant.

Les côtés libres peuvent être rectilignes ou peuvent être incurvés.

Ils peuvent avantageusement également comporter des découpes ou des parties renflées.

La configuration de ce vêtement permet de poser l'enfant sur le vêtement complètement déplié, et d'habiller l'enfant en rabattant sur lui des différentes parties mentionnées ci-dessus pour former les manches, et le devant du vêtement, les attacher ensemble, sans enfiler le vêtement ni par la tête, ni par les bras, et sans avoir besoin de retourner l'enfant.

Selon un mode de réalisation préféré, les parties latérales sont telles que leur côté libre sensiblement parallèle à l'axe longitudinal est muni d'une bande de tissu refermée ou susceptible d'être refermée, sur elle-même, indépendamment de la partie latérale selon une forme circulaire dans un plan perpendiculaire au plan dans lequel le vêtement est étalé.

Cette bande de tissu circulaire sert à entourer le poignet ou le poignet et l'avant-bras de l'enfant; en effet, lors de l'habillage, après avoir positionné l'enfant sur le vêtement complètement déplié selon l'axe longitudinal du vêtement, on passe par les mains les deux bandes circulaires pour qu'elles entourent les poignets de l'enfant, ce qui facilite l'habillage de l'enfant, surtout lorsque celui-ci remue les bras.

La largeur des bandes de tissu ne doit pas être trop mince, afin qu'elles soient suffisamment solides pour résister aux efforts du poignet de l'enfant et leur largeur maximum doit être telle que leur mise en place autour du poignet ou autour du poignet et de l'avant-bras nécessite seulement un enfilage aisé par les mains.

Les bandes de tissu circulaires ont avantageusement la largeur du poignet de l'enfant, mais leur largeur peut varier d'environ 0,3 à environ 4 cm.

Le tissu de ces bandes circulaires peut être identique à celui du reste du vêtement. Mais il peut être avantageusement constitué par un tissu extensible compatible avec la peau, la morphologie et le confort de l'enfant. Comme tissu approprié, on peut avoir avantageusement recours à un tissu côtelé, dont les côtes assurent une certaine élasticité.

Selon un mode de réalisation préféré, toutes les parties saillantes du vêtement, lorsqu'il est complètement étale, sont avantageusement telles que les intersections entre tous les côtés libres ne forment pas d'angles vifs, mais soient arrondies ou présentent une découpe esthétique,

De façon préférée, l'intersection des différents côtés libres de chacune des parties saillantes est arrondie, de sortie que chacune des parties saillantes du vêtement rappelle, par exemple, la forme de "pétale" dont la configuration reste néanmoins adaptée à l'habillage en rabattant les différentes parties comme il a été mentionné ci-dessus.

Selon un mode de réalisation préféré, certaines parties du vêtement comportent des zones en tissu élastique, afin d'accroître le confort de l'enfant lorsqu'il fait des mouvements.

Ces zones en tissu élastique constituent avantageusement les surfaces situées sous tes;aissettes, ainsi que les parties du vêtement dans la région des épaules.

Par exemple, les surfaces de tissu introduites sous les aisselles sont en tissu élastique et sont avantageusement dans le prolongement d'une bande en tissu élastique partant du cou de l'enfant selon la direction qui suit l'emmanchure raglan.

Comme tissu élastique, on peut utiliser un tissu dont l'élasticité résulte du mode de tricotage, comme par exemple du bord côtes, de la fibre de coton tricotée ou de la fibre synthétique tricotée.

Selon un mode de réalisation préféré, le vêtement de l'invention est caractérisé en ce que

la partie inférieure (5+5 bis), qui après l'habillage, forme le dos du vêtement dans le prolongement de la partie supérieure, et traversée par l'axe longitudinal (D-D) a une longueur variant sensiblement de la taille de l'enfant (mesurée du cou aux pieds) à environ deux fois la taille de l'enfant (mesurée du cou aux pieds), et une largeur correspondant sensiblement à la largeur du dos de l'enfant, laquelle partie inférieure est susceptible d'être repliée ou rabattue selon un axe (B-B) sensiblement parallèle à l'axe transversal, situé à une distance du centre de la pièce de tissu égale à environ la distance entre le cou et les pieds de l'enfant, cet axe sensiblement parallèle à l'axe transversal étant ci-après désigné par "axe de pliure des pieds", l'élément de la partie inférieure ainsi rabattue à partir des pieds ayant une longueur inférieure ou égale à la distance entre les pieds et le cou;
un système d'attaches (8, 10) équipant cette partie inférieure telle que la partie inférieure puisse être fixée à la partie supérieure lorsque les parties inférieure et supérieure ont été toutes les deux rabattues pour recouvrir le devant du corps de l'enfant;
et un système d'attaches (15,16,17 et 18) étant tel que l'élément de la partie inférieure rabattue sur le devant de l'enfant puisse être fixée à l'élément correspondant de la partie inférieure qui recouvre le dos de l'enfant.

Dans cette configuration, les deux jambes de l'enfant ne sont pas séparées.

Selon un autre mode de réalisation, le vêtement selon l'invention esttel que la partie inférieure est équipée d'une fente longitudinale disposée symétriquement par rapport à l'axe de pliure des pieds, et dont la demi-longueur est égale à environ la distance entre les pieds et l'entrejambe de l'enfant, permettant après avoir replié ladite partie inférieure selon l'axe de pliure des pieds de former des logements pour les jambes et les pieds de l'enfant, les bords de cette fente étant équipés d'un système d'attaches permettant de tenir fixées ensemble les parties des bords qui sont symétriques par rapport à la pliure des pieds.

Dans cette configuration, les deux jambes de l'enfant sont habillées individuellement.

La largeur des logements pour les pieds et les jambes de l'enfant peut être plus ou moins grande, selon ce qui est souhaité.

Selon un autre mode de réalisation, le vêtement selon l'invention est tel que la partie inférieure comporte un pantalon, dont l'extrémité des jambes est ouverte ou fermée (selon que le pied de l'enfant est habillé ou non par le vêtement), et dont les éléments inférieurs des côtés des jambes du pantalon, allant du pied ou de la cheville jusqu'à environ au mollet, sont préfixés l'un à l'autre, tandis que les éléments supérieurs des côtés du pantalon, à partir du mollet jusqu'au bord supérieur du pantalon, sont équipés d'un système d'attaches pour fixer ensemble la partie dorsale et la partie frontale des jambes du pantalon et que la partie supérieure du pantalon est éventuellement équipée d'un système d'attaches pour fixer ensemble le haut du pantalon et la partie supérieure du vêtement, lorsque celle-ci a été rabattue sur l'enfant.

Dans cette configuration, la partie inférieure du pantalon est préfixée, par exemple cousue, sur une longueur allant de l'extrémité des pieds jusqu'au mollet environ ou bien sur une longueur allant de la cheville jusqu'à environ au mollet, tandis que les bords respectifs de chacune des jambes du pantalon, à partir du mollet jusqu'au bord supérieur du pantalon, c'est-à-dire jusqu'à l'abdomen pour les bords extérieurs et jusqu'à l'entrejambe, pour les bords intérieurs, sont libres avant l'habillage de l'enfant. Ces bords sont fixés l'un à l'autre pour réunir la partie dorsale et frontale de chacune des jambes par un système d'attaches.

De façon avantageuse, les bords intérieurs de la partie frontale et dorsale des jambes du pantalon, allant du pied ou de la cheville jusqu'à l'entrejambe sont préfixés, par exemple cousus.

Dans ce cas, pour l'habillage de l'enfant, on enfile les pieds et on peut effectuer le change sans avoir à retirer le pantalon, tandis que la partie supérieure du vêtement reste en place.

Dans ce mode de réalisation, la longueur des jambes du pantalon mesurée selon les bords extérieurs, peut varier du mollet jusqu'à l'abdomen, notamment varier du genou de l'enfant jusqu'à l'abdomen de l'enfant ou d'un point quelconque de la cuisse de l'enfant jusqu'à l'abdomen de l'enfant.

Selon un mode de réalisation préférée, le vêtement selon l'invention a la forme d'une croix pratiquement symétrique à la fois par rapport à l'axe transversal et par rapport à l'axe longitudinal, et dans lequel:
la partie supérieure est telle que chacun des deux éléments supérieurs a une longueur égale au plus à environ la longueur de l'enfant, mesurée du cou aux pieds, et comporte sur une longueur égale à environ au plus la longueur d'une jambe de l'enfant et au moins environ un quart de la longueur d'une jambe de l'enfant, un élément sensiblement rectangulaire, en retrait par rapport à la fente;
la partie inférieure à une longueur égale au plus à environ la longueur de l'enfant mesurée du cou aux pieds, laquelle partie inférieure comporte sur une longueur égale à au plus environ la longueur d'une jambe de l'enfant et au moins à environ un quart de la longueur d'une jambe de l'enfant, deux éléments, sensiblement rectangulaires, identiques entre eux et identiques avec les deux éléments sensiblement rectangulaires de la partie supérieure, et d'une part séparés l'un de l'autre par une fente et d'autre part en retrait par rapport à l'axe longitudinal;
et dans lequel, après rabat selon l'axe de la pliure des épaules de la partie supérieure, chacun des éléments sensiblement rectangulaires de la partie supérieure recouvre chacun des éléments sensiblement rectangulaires de la partie inférieure pour former un pantalon dont la longueur des jambes varie selon la longueur desdites parties rectangulaires.

Selon un autre mode de réalisation préféré de l'invention, le vêtement de l'invention esttel que la partie inférieure comporte deux parties de tissu, que l'on désignera également par "pattes" situées sensiblement perpendiculairement à l'axe longitudinal et sensiblement parallèles à l'axe transversal, situées le long des côtés de la partie inférieure qui sont sensiblement parallèles à l'axe longitudinal, entre le bord inférieur des parties latérales qui forment les manches et la région de la partie inférieure qui correspond au bas du dos de l'enfant.

Ces deux parties de tissus constituent des parties latérales supplémentaires qui peuvent être rabattues l'une sur l'autre, selon une direction sensiblement parallèle à l'axe transversal.

Ces deux parties latérales supplémentaires sont positionnées de telle sorte qu'elles se croisent avantageusement sur l'abdomen de l'enfant et comportent un système d'attaches permettant de les fixer l'une à l'autre.

Ces deux parties latérales supplémentaires sont avantageusement équipées d'un système d'attaches les fixant sur le devant du vêtement de l'enfant.

Ces deux parties latérales ont avantageusement la forme de bandes parallélépipédiques rectangulaires ou trapézoïdales dont les extrémités qui se croisent peuvent être incurvées, comporter un ou plusieurs renflements ou bien des découpes.

Selon un mode de réalisation préféré, le vêtement selon l'invention est tel que les deux éléments de la partie supérieure ont des dimensions d'environ 11 à environ 20, notamment environ 18 cm, parallèlement à l'axe transversal, d'environ 22 à environ 40, notamment environ 32 cm, parallèlement à la fente, la longueur de la fente est d'environ 22 à environ 40, notamment environ 32 cm, les parties latérales ont des dimensions d'environ 22 à environ 38, notamment environ 32 cm, parallèlement à l'axe transversal, d'environ 20 à environ 35, notamment environ 30 cm, parallèlement à l'axe longitudinal, la partie inférieure a des dimensions d'environ 40 à environ 70, notamment environ 65 cm, parallèlement à l'axe longitudinal, d'environ 22 à environ 38, notamment environ 32 cm, parallèlement à l'axe transversal, les pattes ont des dimensions d'environ 10 à environ 15, parallèlement à l'axe transversal et d'environ 10 à environ 20, parallèlement à l'axe longitudinal, la circonférence du trou pour le passage du cou est d'environ 30 cm. Ces mesures varient bien entendu selon l'âge et la taille des enfants.

Le vêtement selon l'invention peut également avoir des dimensions appropriées à la morphologie de tout être humain, adultes ou enfants et plus particulièrement des nouveaux nés jusqu'aux enfants d'environ 6 ans.

Les différents bords ou côtés définis ci-dessus, peuvent être rectilignes, mais peuvent également être incurvés ou comporter des renflements ou des découpes.

Ces renflements ou découpes servent avantageusement à l'emplacement des systèmes d'attaches.

Les systèmes d'attaches utilisés peuvent être tous ceux classiquement utilisés dans la confection, notamment la confection pour enfants.

Ils sont avantageusement choisis parmi les boutons, boutons pressions, fermeture éclair, rubans, cordonnets, adhésifs, bandes velcro.

On aura avantageusement recours à des bandes velcro, fixées en un ou plusieurs points des parties à commercialisées sous le nom tenirfixées ensemble et de préférence fixées sur toute la longueur des bords des parties à tenir fixées ensemble.

Bien entendu, les dimensions données à propos des différentes parties ne tiennent pas compte des parties renflées ou des découpes ou des bandes de tissu éventuellement ajoutées pour le confort du vêtement, pour la finition et l'esthétique du vêtement ou pour améliorer l'implantation des systèmes d'attaches.

Le tissu entrant dans la constitution de ce vêtement comporte avantageusement deux couches de tissus différentes, et de nature généralement différente:
une couche de tissu destinée à être directement en contact avec la peau de l'enfant et douée de propriétés anallergiques et compatibles avec les peaux d'enfant;
une couche de tissu, de préférence douée de propriétés thermiques, située sur le tissu directement en contact avec la peau de l'enfant et destinée à apporter la chaleur suffisante à l'enfant.

Comme tissus appropriés pour les peaux d'enfant, on peut citer le voile de coton, le coton maillé, le tissu éponge, le tissu éponge maillée, le fil, le lin, le coton, la soie.

Comme tissus doués de propriétésthermiques, on peut citer notamment la chlorofibre qui possède des propriétés tribo-électriques.

Le vêtement peut également comporter une couche de tissu naturel, synthétique ou artificiel qui peut jouer notamment une fonction esthétique. Cette couche de tissu peut remplacer la couche de tissu douée de propriétés thermiques ou peut avantageusement constituer une troisième couche située sur la couche possédant les propriétés thermiques. Cette couche peut par exemple être constituée de coton, coton maillé, tissu éponge, tissu éponge maillée, lainage, polyester, acrylique, polyamide, polyamide 6.6, polyamide aramide, tissu moletonné; 'viscose, acétate, triacétate, modal, cette liste n'étant pas limitative.

Selon la saison, on a recours à l'épaisseur et à la matière appropriées des couches de tissu à utiliser.

Ce vêtement selon l'invention peut également être fabriqué en tissu non tissé, ce qui permet de jeter les vêtements après usage; on dispose alors d'un vêtement jetable.

Ce vêtement selon l'invention peut avahtageu- sement être tel que le tissu interne directement en contact avec la peau de l'enfant soit amovible par rapport au reste du vêtement, afin de pouvoir être changé toutes les fois qu'il est nécessaire.

Ce tissu interne directement en contact avec la peau de l'enfant et amovible par rapport au reste du vêtement sera avantageusement en tissu non tissé.

Selon un mode de réalisation préféré de l'invention, le vêtement selon l'invention peut également comprendre une capuche ou un capuchon qui peut être amovible ou non par rapport au reste du vêtement, de préférence attaché au trou circulaire, défini ci-dessus ou à un endroit situé près de l'axe de pliure des épaules, la susdite capuche ou le susdit capuchon étant destiné à couvrir la tête de l'enfant (ou de l'adulte).

L'invention a pour objet de fournir un vêtement pour enfants qui a les caractéristiques mentionnées ci-dessus dans lesquelles, lorsque le vêtement est entièrement déplié, on pose l'enfant sur son abdomen pour l'habiller, la partie supérieure (qui, dans les modes de réalisation ci-dessus définis, est le devant du vêtement) correspond au dos du vêtement et la partie inférieure (qui, dans les modes de réalisation ci-dessus définis, est le dos du vêtement) correspond au devant du vêtement.

Selon un mode de réalisation préféré de l'invention, le vêtement comprend une pièce de tissu unique, qui avant l'habillage de l'enfant, est une surface plane qui a sensiblement la forme d'une croix, possédant un axe longitudinal et un axe transversal, dans laquelle les quatre parties saillantes ont sensiblement la forme de quadrilatères, notamment trapèze ou rectangle, dont trois de leurs côtés sont libres et le quatrième est engagé dans le reste du tissu et dans lequel:
deux de ces quadrilatères, dans le prolongement l'un de l'autre et traversés par l'axe transversal-formant ainsi les parties latérales- sont identiques et la pliure de ces parties latérales sensiblement selon l'axe transversal ou selon un axe sensiblement parallèle à l'axe transversal, et ci-après désigné par "axe de pliure des épaules" permet d'amener les bords supérieurs respectifs de chacune des parties latérales sur leurs bords inférieurs respectifs, pour former les manches, les bords supérieurs et inférieurs respectifs de chacune des parties latérales étant équipés d'un système d'attaches permettant de tenir fixés ensemble le bord supérieur au bord inférieur de chacune des parties latérales;
la partie supérieure, qui après l'habillage forme le dos du vêtement, traversée par l'axe longitudinal est fendue sensiblement selon l'axe longitudinal ou selon un axe sensiblement parallèle à l'axe longitudinal, à partir du bord supérieur de la partie supérieure jusqu'au centre de la croix, lequel est un trou sensiblement circulaire dont la circonférence correspond sensiblement à la taille du cou de l'enfant, laquelle partie supérieure est ainsi formée de deux éléments, dont la dimension est telle que lorsqu'on plie ou rabat ces deux éléments selon l'axe de pliure des épaules ci-dessus défini, le corps de l'enfant est recouvert sur une longueur allant de son cou jusqu'au moins le bas de son dos et sur toute la largeur du dos de son corps, chacun de ces deux éléments supérieurs étant équipé sur leur bord respectif défini par la susdite fente, d'un système permettant de les tenir fixés ensemble lorsqu'ils sont rabattus sur le dos du corps de l'enfant;
la partie inférieure, qui après l'habillage, forme le devant du vêtement dans le prolongement de la partie supérieure, et traversé par l'axe longitudinal a une longueur au moins égale à la distance entre le cou et le bas du dos de l'enfant, et une largeur correspondant sensiblement à la largeur du devant de l'enfant;
un système d'attaches équipant cette partie inférieure tel que la partie inférieure puisse être fixée à la partie supérieure, lorsque la partie supérieure a été rabattue pour recouvrir le dos du corps de l'enfant;

l'intersection entre l'un des côtés libres sensiblement parallèle à l'axe transversal d'une partie latérale et l'un des côtés libres sensiblement parallèle à l'axe longitudinal d'un élément supérieur défini ci-dessus, ou l'un des côtés libres sensiblement parallèle à l'axe longitudinal de la partie inférieure ayant une forme de surface suffisante pour être introduire sous l'aisselle et assurer la fermeture de la manche, du devant et du dos du vêtement, sans gêner les mouvements de l'enfant,
la surface interne du vêtement, directement en contact avec la peaude l'enfant ayant des propriétés appropriées pour être bien tolérée par l'enfant,
le vêtement comportant au moins une couche de nature et d'épaisseur telle que le corps de l'enfant soit entouré de la chaleur appropriée.

L'invention se propose également de fournir un vêtement unique pour adulte ou pour enfant, comportant des moyens pour que la couche ou le change complet soient solidaires de façon non amovible ou de façon amovible au vêtement, ou pour qu'une ou plusieurs zones soient solidaires de façon amovible ou de façon non amovible au susdit vêtement, lesquelles zones présentent des caractéristiques telles qu'elles sont le support de substances thérapeutiques et qu'elles permettent la migration desdites substances thérapeutiques pour que ces dernières soient en contact avec la peau.

La couche ou le change complet peuvent être fixés (soit de façon non amovible, soit de façon amovible) sur la surface interne du vêtement directement en contact avec la peau de l'enfant.

Lorsque le vêtement est en tissu tissé, la couche ou le change complet peuvent être en tissu, par exemple éponge et peuvent être fixés de façon non amovible, par exemple collés ou cousus sur la surface interne du vêtement.

Lorsque le vêtement est en tissu tisse, la couche ou le change complet peuvent être fixés de façon amovible sur la surface interne du vêtement.

Le change complet ou la couche peuvent par exemple être fixés à l'aide de boutons, de boutons pression, de tissu adhésif, de bandes commercialisées sous la dénomination elcro, de rubans ou de cordonnets.

Dans ce cas, la couche ou le change complet peuvent être en tissu lavable, mais seront avantageusement en tissu non tissé et jetables.

Lorsque le vêtement pour enfant est en tissu non tissé, il peut être constitué d'au moins deux épaisseurs et comporter, sur la surface interne, une couche ou un change complet en tissu non tissé, fixés de façon non amovible, par exemple cousus ou collés, ou fixés de façon amovible, par exemple à l'aide de boutons, de boutons pressions, de tissus adhésifs, de bandes commercialisées sous le nom Velcro, de rubans ou de cordonnets.

Le vêtement de l'invention peut avantageusement être constitué de trois épaisseurs, par exemple un premier voile non tissé formant la surface interne du vêtement et directement en contact avec le peau, un deuxième voile non tissé formant la surface externe du vêtement et une épaisseur intermédiaire en tissu non tissé, la surface interne du vêtement comportant une couche ou un change complet fixés de façon non amovible, par exemple collés ou cousus, ou de façon amovible, par exemple à l'aide de boutons, boutons pressions, adhésifs, bandes commercialisées sous le nom velcro, rubans ou cordonnets.

Lorsque le vêtement est en tissu non tissé, la couche ou le change complet peuvent être incorporés (ou intégrés) dans la structure du vêtement unique.

En d'autres termes, la structure non tissée du vêtement de l'invention comportera, à l'endroit approprié, une alternance de strates absorbantes et imperméables qui constituent généralement les couches et les changes complets.

En d'autres termes, si le vêtement unique est constitué d'au moins deux épaisseurs, c'est l'épaisseur située juste sous l'épaisseur qui définit la surface interne qui sera modifiée par l'integration d'une structure du type couche ou change complet.

Si le vêtement unique en tissu non tissé est constitué par exemple de deux épaisseurs de voile non tissé, (voile interne et voile externe) séparées par une épaisseur intermédiaire, notamment d'ouatine, la partie du vêtement destinée normalement à recevoir la couche ou le change complet sera modifiée notamment au niveau de l'épaisseur intermédiaire, laquelle aura une hauteur supérieure à la hauteur de l'épaisseur intermédiaire dans le reste du vêtement en raison de l'intégration d'une structure de type couche ou change complet.

A l'endroit où l'épaisseur intermédiaire sera modifiée pour intégrer la couche ou le change complet, le voile interne (celui qui est directement en contact avec la peau de l'enfant) et le voile externe (celui qui est sur la surface externe du vêtement) peuvent être semblables ou non au voile interne et externe du reste du vêtement.

De façon avantageuse, le voile interne du vêtement sera le même sur toute la surface interne du vêtement.

De façon avantageuse, le voile externe du vêtement sera le même sur toute la surface externe du vêtement.

Le vêtement unique incorporant ou intégrant la couche ou le change complet selon l'invention pourra être fabriqué de façon continue, c'est-à-dire que l'intégration de la couche ou du change complet au reste du vêtement aura lieu simultanément à la fabrication du susdit vêtement.

Selon un mode de réalisation préféré du vêtement unique de l'invention comportant des moyens pour que la couche ou le change complet soient solidaires de façon définitive ou de façon amovible, le vêtement comporte avantageusement des moyens permettant d'assurer l'étanchéité de la couche ou du change complet vis-à-vis du reste du vêtement.

Ces moyens peuvent par exemple être constitués par une zone imperméable qui sépare la surface de la couche ou change complet et la surface du reste du vêtement.

Ces moyens peuvent également être constitués par un ensemble d'éléments permettant une rétractation du vêtement à l'endroit apro- prié (par exemple élastique et fronces) qui confère à la partie du vêtement qui comporte la couche ou le change complet la forme d'une culotte.

Selon un autre aspect de l'invention, le vêtement unique pour adulte ou enfant peut comporter des zones ayant des caractéristiques telles qu'elles sont physiologiquement adaptées pour être le support de substances thérapeutiques et des caractéristiques de perméabilité à la migration de substances thérapeutiques pour que ces dernières soient en contact avec la peau.

Ces zones peuvent être à un endroit quelconque du vêtement unique et peuvent même s'étendre sur toute la surface du vêtement.

Ces zones peuvent avoir une forme quelconque, par exemple carrée, rectangulaire, trapézoïdale, triangulaire, circulaire, elliptique, avantageusement adaptée à la surface de peau à traiter.

Ces zones peuvent être situées sur la surface interne du vêtement directement en contact avec la peau, et la surface de ces zones peut être enduite, recouverte ou imprégnée d'une substance thérapeutique, ou bien la substance thérapeutique peut être adsorbée sur les susdites zones.

Ces zones, lorsqu'elles sont situées sur la surface interne du vêtement directement en contact avec la peau, peuvent être fixées de façon non amovible sur ladite surface interne, ou bien peuvent être fixées de façon amovible à la surface interne ou bien peuvent être intégrées dans la structure de ladite surface interne.

Lesdites zones peuvent également être situées au-dessous de la surface interne du vêtement en contact avec la peau, de préférence juste sous la surface interne en contact avec la peau, et sont physiologiquement appropriées pour être enduites, recouvertes ou imprégnées d'une substance thérapeutique ou bien pour qu'une substance thérapeutique soit adsorbée sur leur surface, et la surface interne située au-dessus de ces zones doit être physilogiquement appropriée pour laisser diffuser et migrer la substance thérapeutique afin que celle-ci vienne en contact avec la peau de l'enfant ou de l'adulte.

Dans le cas où le vêtement unique pour adulte ou enfant de l'invention est en tissu non tissé et comprend au moins deux épaisseurs de tissus non tissés, par exemple trois épaisseurs dont un voile interne, un voile externe et une couche intermédiaire non tissée, par exemple en ouatine, le vêtement peut comporter:
des zones sur le voile interne (fixé de façon amovible ou non, ou intégré à la structure du voile interne),

et/ou des zones sur l'épaisseur intermédiaire, l'ensemble de ces zones étant physiologiquement appropriées pour être le support de substances thérapeutiques et permettant la migration et la diffusion de la substance thérapeutique, afin que celle-ci soit en contact avec la peau.

Ces zones destinées à recevoir les substances thérapeutiques doivent présenter les qualités physiologiques, bactériologiques et de stérilité appropriées à la peau et aux plaies cutanées éventuelles. Il en va de même de la surface interne directement en contact avec la peau.

Les substances thérapeutiques utilisées peuvent servir ou traitement préventif ou curatif des lésions cutanées, des affections dermatologiques, de l'eczéma, des rougeurs, des démangeaisons, des prurits, des brûlures, des coups de soleil, ou des maladies infantiles à manifestation cutanée.

Ces vêtements uniques à usage thérapeutique de l'invention sont particulièrement avantageux dans le cadre d'une hospitalisation ou d'un traitement à domicile.

Le vêtement unique à usage thérapeutique de l'invention peut également être approprié pour le traitement d'adultes, notamment de malades, en milieu hospitaler ou à domicile, pour lesquels il vaut mieux éviter les manipulations.

Ces vêtements uniques à usage thérapeutique pour malades adultes peuvent être en tissu ou en tissu non tissé.

Ces vêtements selon l'invention comportent des parties spécifiques adaptées à la situation du malade; par exemple: suites opératoires, accouchement, incontinence (couche incorporée, comme décrit dans le produit enfant), paralysie, handicaps.

De manière générale, le vêtement selon l'invention peut être utilisé pour toutes les situations où l'habillage et le déshabillage sont difficiles, par exemple pour les grabataires, les vieillards ou les malades immobilisés.

La liste des substances thérapeutiques utilisées s'étend à toute substance thérapeutiques susceptible d'être appliquée sous forme de pommade, gel, lotion, mousse, crème et plus généralement susceptible d'être appliquée à l'aide d'un véhicule pharmaceutiquement acceptable par voie externe ou systèmique.

L'invention sera mieux comprise grâce aux figures ci-après, qui en raison de leur nature très schématique, n'ont qu'une valeur illustrative destinée à une meilleure compréhension de l'invention, mais ne sont absolument pas limitatives.

En particulier, la demanderesse ne se limite pas à l'emplacement des zones comportant les substances thérapeutiques, telles qu'elles sont représentées par les figures, ni à l'emplacement des couches ou changes complets indiqué sur les figures, à titre d'exemple.

La figure 1 représente un vêtement selon l'invention, complètement déplié sur un plan, dans lequel:
l'axe D-D représente l'axe longitudinal,
l'axe A-A représente l'axe transversal,
la ligne C-C sépare le buste des jambes,
et le vêtement peut avoir une longueur allant du trou 6 jusqu'à la ligne C-C, ou bien peut avoir une forme quelconque sous la ligne C-C,
1 et 2 forment les deux éléments supérieurs de la partie supérieure, et sont séparés par la fente dont les bords sont séparés par 1 bis et 2 bis, la ligne en pointillés 2 bis indiquant que l'élément supérieur 2 est plus grand que 1, pour qu'il y ait recouvrement possible du buste de l'enfant,
les éléments supérieurs 1 et 2 sont rabattus selon la pliure de l'épaule sur la partie inférieure 5,
3, 3 bis d'une part et 4, 4 bis d'autre part représentent les parties latérales, 3 et 4 étant au-dessus de l'axe de pliure des épaules sensiblement parallèle à A-A et 4 et 4 bis étant au-dessous de l'axe de pliure des épaules sensiblement parallèle à A-A,
3, après avoir été rabattu sur 3 bis, forme la manche, laquelle est maintenue par l'intermédiaire des attaches 11 et 12, tandis que les attaches 13 et 14 maintiennent la manche obtenue en rabattant la partie 4 sur la partie 4 bis,
6 correspond au trou pour la tête de l'enfant,
les attaches 7 et 8, d'une part, 9 et 10, d'autre part, servent à maintenir les éléments supérieurs 1 et 2 sur la partie inférieure 5,
et les attaches 7 bis et 9 bis servent à fixer ensemble les deux éléments supérieurs 1 et 2 lorsqu'ils ont été rabattus selon l'axe de peiure des épaules sur la partie 5.

Par commodité de langage, on désigne la partie supérieure par 1+2, les deux parties latérales respectivement par 3+3 bis et 4+4 bis, la partie inférieure par 5.

On a représenté par 11 ter et 13 ter, les surfaces convexes qui se trouvent à l'intersection respectivement des côtés 7 ter (sensiblement parallèle à l'axe longitudinal) mais qui ne constitue pas le côté libre le long de la fente de la partie supérieure) et 11 bis (sensiblement parallèle à l'axe transversal) d'une part et des côtés 9 ter (sensiblement parallèle à l'axe longitudinal) mais qui ne constitue pas le côté libre le long de la fente de la partie supérieure, et 13 bis (sensiblement parallèle à l'axe transversal) d'autre part.

Ces surfaces 11 ter et 13 ter sont limitées par un bord convexe arrondi, représenté en traits pleins.

On a représenté par une ligne pointillée arrondie les bords des deux surfaces convexes 12 ter et 14 ter qui se trouvent respectivement à l'intersection des côtés 8 bis (sensiblement parallèle à l'axe longitudinal) et 12 bis (sensiblement parallèle à l'axe transversal) d'une part et des côtés 10 bis (sensiblement parallèle à l'axe longitudinal) et 14 bis (sensiblement parallèle à l'axe transversal) d'autre part.

Le vêtement de l'invention peut comporter soit les surfaces convexes 11 ter et 13 ter, soit les surfaces convexes 12 ter et 14 ter, soit les surfaces convexes 11 ter, 13 ter, 12 ter et 14 ter.

La figure 2 représente un vêtement selon l'invention, complètement déplié sur un plan dans lequel:
les références 1 à 14 ont les significations indiquées à propos de la figure 1,
et l'axe B-B est l'axe de pliure des pieds comme défini ci-dessus,
5 bis représente le bas de la partie inférieure, susceptible d'être rabattu selon l'axe B-B sur le devant de l'enfant, et d'être maintenue au dos du vêtement par les attaches 15 et 16 d'une part, 17 et 18 d'autre part.

Dans cette configuration, on peut dans une première étape rabattre d'abord les éléments 1 et 2 sur la partie 5 selon l'axe de pliure des épaules, puis dans une seconde étape, rabattre la partie 5 bis sur la partie 5 selon l'axe de pliure des pieds ou inverser les deux étapes, le système d'attaches étant alors adapté en conséquence.

La figure 3 représente un vêtement selon l'invention, complètement déplié sur un plan, et dans lequel les réferences 1 à 18 ont les significations indiquées à propos des figures 1 et 2 et dans laquelle 23 représente une fente symétrique par rapport à l'axe de pliure des pieds, telle qu'après pliure selon B-B de la partie 5 bis sur la partie 5, on obtient par les systèmes d'attaches 19, 21 d'une part, 20, 22 d'autre part, fixés respectivement sur le bord supérieur de la partie supérieure et sur le bord inférieur de la partie inférieure deux logements individuels pour les pieds et les jambes de l'enfant, la partie frontale et dorsale de chacun de ces logements étant maintenue fixée ensemble à l'aide des attaches 24 et 25 d'une part et 26 et 27 d'autre part.

La figure 4 est un vêtement selon l'invention dans lequel la partie située au-dessus de l'axe C-C a été décrite dans les figures précédentes, et dans laquelle la partie entre l'axe C-C et l'axe B-B a la forme d'un pantalon. Les jambes du pantalon 27 et 28 sont préfixées jusqu'à environ au mollet et les attaches 17 et 18 d'une part, 15 et 16 d'autre part servent à fixer la partie frontale supérieure et la partie dorsale supérieure de chacune des jambes du pantalon, le pantalon est fixé aux éléments supérieurs 1 et 2 par l'intermédiaire des attaches 19 et 30 d'une part, 21 et 32 d'autre part.

La figure 5 représente plus particulièrement les parties latérales supplémentaires situées sous les parties latérales formant les manches.

Ces parties latérales supplémentaires rabattues l'une sur l'autre selon l'axe longitudinal se croisent sur l'abdomen de l'enfant et sont maintenues fixes par un système d'attaches tel que par exemple 33, 34 ou 35, 36 ou 37, 38 ou 39, 40 ou une combinaison de ces systèmes.

La figure 6 est un vêtement selon l'invention complètement déplié sur un plan 5, lequel vêtement est symétrique d'une part par rapport à l'axe transversal A-A et d'autre part par rapport à l'axe longitudinal D-D, dans lequel les références 1 à 14 ont les significations précédemment indiquées à propos des figures 1, 2, 3 et 4 et dans lequel la partie supérieure est telle que chacun des éléments supérieurs 1 et 2 a une longueur égale au plus à environ la longueur de l'enfant, mesurée du cou aux pieds et comporte sur une longueur égale à environ au plus la longueur d'une jambe de l'enfant et au moins environ le quart de la longueur d'une jambe de l'enfant un élément sensiblement rectangulaire, en retrait par rapport à la fente et dans lequel la partie inférieure a une longueur au plus égale à la longueur de l'enfant mesurée du cou aux pieds, laquelle partie inférieure comporte sur une longueur égale à au plus la longueuer d'une jambe de l'enfant et au moins à environ un quart de la longueur d'une jambe de l'enfant, deux éléments, sensiblement rectangulaires, identiques entre eux et identiques avec les éléments sensiblement rectangulaires de la partie supérieure et d'une part, séparés l'un de l'autre par une fente, et d'autre part en retrait par rapport à l'axe longitudinal et dans lequel, après rabat selon l'axe de pliure des épaules de la partie supérieure, chacun des éléments sensiblement rectangulaires de la partie supérieure recouvre chacun des éléments sensiblement rectangulaires de la partie inférieure pour former un pantalon dont la longueur des jambes varie selon la longueur desdites parties rectangulaires.

D'une part 15 et 41, d'autre part 17 et 42 représentent le système d'attaches qui permet de réunir les côtés externes de parties rectangulaires inférieures et supérieures et, d'une part, 24 et 43 et, d'autre part, 26 et 44 permettent de réunir les côtés internes des parties rectangulaires inférieures et supérieures.

La figure 7 représente un vêtement selon l'invention, dans laquelle les références 1,2, 3, bis, 4, 4 bis, 5, 6, 7 bis, 9 bis, 11, 12, 13 et 14 ont les significations indiquées à propos des figures précédentes, comportant des parties latérales supplémentaires qui peuvent être fixées l'une sur l'autre, après avoir été rabattues sur l'abdomen de l'enfant, à l'aide du système d'attaches 33 et 34; la partie inférieure de ce vêtement est constituée par un pantalon dont les jambes sont préfixées sur leur côté interne et sont préfixées jusqu'à environ la cheville de l'enfant sur leur côté externe et dont les côtés externes de la cheville jusqu'au bord supérieur du pantalon sont libres; les parties frontales et dorsales respectives de chacune de ces jambes peuvent être fixées ensemble à l'aide de systèmes d'attaches 15, 16 d'une part, 17, 18 d'autre part. On peut noter les découpes de tissu sur lesquelles sont fixées les attaches 16 et 18.

Les éléments supérieurs 1 et 2, après avoir été rabattus sur le pantalon, sont maintenus fixés au pantalon par l'intermédiaire des attaches 19, 30 d'une part, 21, 32 d'autre part.

On note que les parties latérales supplémentaires sont dans ce cas suffisantes pour maintenir les éléments supérieurs 1 et 2 par rapport à la partie 5 du dos, mais on peut également envisager un système d'attaches 7, 8 et 9, 10 comme déjà précedemment indiqué à propos des figures ci-dessus.

La figure 9A représente un vêtement selon l'invention, tel que représenté à la figure 1 et dans lequel les références ont les significations indiquées à la figure 1 et dans lequel:
on a représenté par Pₗ, une zone quelconque du vêtement comportant une substance thérapeutique S₁, schématisée par des points noirs, laquelle zone P₁ située sur la surface interne du vêtement peut être intégrée à la surface interne, ou bien fixée de façon amovible ou non sur la surface interne;
on a représenté par P₂, une zone quelconque du vêtement dont l'épaisseur située juste sous la surface interne du vêtement est imprégnée d'une substance thérapeutique S₂, schématisée par des petits cercles.

Les figures 9B et 9C représentent respectivement les zones P₁ et P₂ du vêtement en coupe selon l'épaisseur du vêtement constitué par exemple de trois épaisseurs différentes, à savoir une surface interne, une épaisseur intermédiaire et une surface externe.

La ligne V₁ correspond à la surface interne du vêtement directement en contact avec la peau, la partie O délimitée par deux lignes parallèles entre elles et parcourue par une ligne brisée correspond à l'épaisseur intermédiaire du vêtement et la ligne V₂ correspond à la surface externe du vêtement.

Dans la figure 9B, la substance thérapeutique Si est dans ou sur la surface correspondant à V₁.

Dans la figure 9C, la substance thérapeutique S₂ située dans l'épaisseur O est susceptible de diffuser ou migrer dans la surface correspondant à V₁.

Il est bien entendu que la totalité du vêtement peut comporter une substance thérapeutique comme indiquée à propos respectivement des substances thérapeutiques S₁ et S₂.

La figure 10 représente un vêtement selon l'invention, tel que représenté à la figure 2 et dans lequel les références ont les significations indiquées à la figure 2 et dans laquelle:
on a représenté de façon schématique par Δ, la couche ou le change complet (en ligne pointillée double) qui est soit fixé de façon amovible ou non, dans le cas où le vêtement est en tissu tissé ou en tissu non tissé, soit intégré au vêtement lui- même dans le cas où le vêtement est en tissu non tissé.
Une partie de la couche ou du change complet est sur la partie dorsale en 5 tandis que l'autre partie de la couche ou du change complet est sur la partie frontale 5 bis.

### Exemple 1

On a fabriqué un vêtement conforme à l'invention tel que représenté, avant habillage, sur la figure 7.

Les différents carrés représentent les points de velcro.

La figure 11 représente l'habillage de l'enfant avec le vêtement selon l'invention.

On pose la tête de l'enfant sur le trou et on enfile le pantalon, puis on rabat les différents éléments pour former le devant et les manches.

Les figures 12.1 et 12.2 représentent le vêtement selon l'invention en coupe, dans la partie où il comporte la couche ou le change complet.

On a pris le cas d'un vêtement comportant 3 épaisseurs à savoir une surface interne V₁, une épaisseur intermédiaire et une surface externe V₂.

La figure 12.1 correspond à un vêtement en tissu tissé ou en tissu non tissé.

La couche ou le change complet est fixé sur la surface interne V, directement en contact avec la peau de l'enfant. Cette couche A peut être amovible ou non par rapport à Vₗ.

La figure 12.2 correspond à un vêtement en tissu non tissé, la couche ou le change complet étant incorporés ou intégrés à la structure même du vêtement.

Dans ce cas, la partie intermédiaire 0 présente une partie renflée A qui correspond à la couche ou au change complet, laquelle partie A est constituée d'une alternance de parties absorbantes et imperméables et présente avantageusement la structure d'une couche classique.

## Revendications

1. Vêtement pour enfant comprenant une pièce de tissu unique qui, avant l'habillage de l'enfant est une surface plane comportant des parties saillantes, un axe longitudinal (D-D) et un axe transversal (A-A), un trou (6) pour la tête de l'enfant,
la partie supérieure (1+2), qui après l'habillage forme le devant du vêtement, est formée de deux éléments (1 et 2), dont la dimension est telle que lorsqu'on plie ou rabat ces deux éléments selon l'axe transversal (A-A), le corps de l'enfant est recouvert sur une longueur allant de son cou jusqu'au moins à son abdomen et sur toute la largeur du devant de son corps, chacun de ces deux éléments supérieurs étant équipé sur leur bord respectif (1 bis et 2 bis) défini par la susdite fente, d'un système d'attache (7 bis et 9 bis) permettant de les tenir fixés ensemble lorsqu'ils sont rabattus sur le devant du corps de l'enfant;
la partie supérieure est traversée par l'axe longitudinal (D-D) et est fendue selon l'axe longitudinal ou selon un axe sensiblement parallèle à l'axe longitudinal, à partir du bord supérieur de la partie supérieure jusqu'au trou (6) sensiblement circulaire dont la circonférence correspond sensiblement à la taille du cou de l'enfant;
la partie inférieure (5), qui après l'habillage, forme le dos du vêtement dans le prolongement de la partie supérieure, et traversée par l'axe longitudinal (D-D) a une longueur au moins égale à la distance entre le cou et l'abdomen de l'enfant, et une largeur correspondant sensiblement à la largeur du dos de l'enfant;
un système d'attaches équipant cette partie inférieure (8, 10) tel que la partie inférieure puisse être fixée à la partie supérieure, lorsque la partie supérieure a été rabattue pour recouvrir le devant du corps de l'enfant;
caractérisé en ce que la partie plane a sensiblement la forme d'une croix, dans laquelle les quatre parties saillantes (1+2, 3+3 bis, 4+4 bis et 5) ont sensiblement la forme de quadrilatères, notamment trapèze ou rectangle, dont trois de leurs côtés sont libres et le quatrième est engagé dans la pièce de tissu dans laquelle:
deux de ces quadrilatères (3+3 bis, 4+4 bis), dans le prolongement l'un de l'autre et traversés par l'axe transversal (A-A) - formant ainsi les parties latérales - sont identiques et la pliure de ces parties latérales sensiblement selon l'axe transversal (A-A) ou selon un axe sensiblement parallèle à l'axe transversal, et ci-après désignée par axe de pliure des épaules permet d'amener les bords supérieurs respectifs (11 bis, 13 bis) de chacun des parties latérales sur leurs bords inférieurs respectifs (12 bis, 14 bis), pour former des manches, les bords supérieurs et inférieurs respectifs de chacune des parties latérales étant équipés d'un système d'attaches (11, 12, 13 et 14) permettant de tenir fixés ensemble le bord supérieur au bord inférieur de chacune des parties latérales;
l'intersection entre l'un des côtés libres (11 bis, 12 bis, 13 bis et 14 bis) sensiblement parallèle à l'axe transversal d'une partie latérale et l'un des côtés libres (7 ter, 9 ter) sensiblement parallèle à l'axe longitudinal d'un élément supérieur défini ci-dessus, ou l'un des côtés libres sensiblement parallèle à l'axe longitudinal de la partie inférieure (8 bis, 10 bis) ayant une forme de surface suffisante (11 ter, 12 ter, 13 ter et 14 ter) pour être introduite sous l'aisselle et assurer la fermeture de la manche, du devant et du dos du vêtement, sans gêner les mouvements de l'enfant.

2. Vêtement pour enfant selon la revendication 1, caractérisé en ce qu'il comporte des zones en tissu élastique, choisi avantageusement parmi le bord côtes, la fibre de coton tricotée ou la fibre synthétique tricotée.

3. Vêtement pour enfant selon la revendication 1, caractérisé en ce que les surfaces de tissu introduires sous les aisselles sont en tissu élastique et sont avantageusement dans le prolongement d'une bande en tissu élastique partant du cou de l'enfant selon la direction qui suit l'emmanchure raglan.

4. Vêtement pour enfant selon la revendication 1, caractérisé en ce que:
la partie inférieure (5+5 bis), qui après l'habillage, forme le dos du vêtement dans le prolongement de la partie supérieure, et traversée par l'axe longitudinal (D-D) a une longueur variant sensiblement de la taille de l'enfant (mesurée du cou aux pieds) à environ deux fois la taille de l'enfant (mesurée du cou aux pieds), et une largeur correspondant sensiblement à la largeur du dos de l'enfant, laquelle partie inférieure est susceptible d'être repliée ou rabattue selon un axe (B-B) sensiblement parallèle à l'axe transversal, situé à une distance du centre de la pièce de tissu égale à environ la distance entre le cou et les pieds de l'enfant, cet axe sensiblement parallèle à l'axe transversal étant ci-après désigné par "axe de pliure des pieds", l'élément de la partie inférieure ainsi rabattue à partir des pieds ayant une longueur inférieure ou égale à la distance entre les pieds et le cou;
un système d'attaches (8, 10) équipant cette partie inférieure telle que la partie inférieure puisse être fixée à la partie supérieure lorsque les parties inférieure et supérieure ont été toutes les deux rabattues pour recouvrir le devant du corps de l'enfant;
et un système d'attaches (15, 16, 17 et 18) tel que l'élément de la partie inférieure rabattue sur le devant de l'enfant puisse être fixée à l'élément correspondant de la partie inférieure qui recouvre le dos de l'enfant.

5. Vêtement pour enfant selon la revendication 1, caractérisé en ce que la partie inférieure comporte un pantalon, dont l'extrémité des jambes est ouverte ou fermée et dont les éléments inférieurs des côtés des jambes du pantalon, allant du pied ou de la cheville jusqu'à environ au mollet, sont préfixés l'un à l'autre, tandis que les éléments supérieurs des côtés du pantalon, sont équipés d'un système d'attaches (15, 16, 17 et 18) pour fixer ensemble la partie dorsale et la partie frontale des jambes du pantalon et que lapartie supérieure du pantalon est éventuellement équipée d'un système d'attaches (30, 32) pour fixer ensemble le haut du pantalon et la partie supérieure du vêtement, lorsque celle-ci a été rabattue sur l'enfant.

6. Vêtement pour enfant selon la revendication 1, caractérisé en ce qu'il forme une croix pratiquement symétrique à la fois par rapport à l'axe transversal (A-A) et par rapport à l'axe longitudinal (D-D), et dans lequel:
la partie supérieure est telle que chacun des deux éléments supérieurs (1, 2) a une longueur égale au plus à environ la longueur de l'enfant, mesurée du cou aux pieds, et comporte sur une longueur égale à environ au plus la longueur d'une jambe de l'enfant et au moins environ un quart de la longueur d'une jambe de l'enfant, un élément sensiblement rectangulaire, en retrait par rapport à la fente;
la partie inférieure (5) a une longueur égale au plus à environ la longueur de l'enfant mesurée du cou aux pieds, laquelle partie inférieure comporte sur une longueur égale à au plus environ la longueur d'une jambe de l'enfant et au moins à environ un quart de la longueur d'une jambe de l'enfant, deux éléments, sensiblement rectangulaires, identiques entre eux et identiques avec les deux éléments sensiblement rectangulaires de la partie supérieure, et d'une part séparés l'un de l'autre par une fente et d'autre part en retrait par rapport à l'axe longltudinal;
et dans lequel, après rabat selon l'axe de la pliure des épaules (A-A) de la partie supérieure, chacun des éléments sensiblement rectangulaire de la partie supérieure recouvre chacun des éléments sensiblement rectangulaire de la partie inférieure pour former un pantalon dont la longueur des jambes varie selon la longueur desdites parties rectangulaires.

7. Vêtement pour enfant selon l'une quelconque des revendications 1 à 6, caractérisé en ce que la partie inférieure comporte deux parties de tissu, situées sensiblement perpendiculairement à l'axe longitudinal et sensiblement parallèles à l'axe transversal, situées de long des côtés de la partie inférieure qui sont sensiblement parallèles à l'axe longitudinal, entre le bord inférieur des parties latérales qui forment les manches et la région de la partie inférieure qui correspond au bas du dos de l'enfant, lesquelles constituent des parties latérales supplémentaires qui peuvent être rabattues l'une sur l'autre selon une direction sensiblement parallèle à l'axe transversal sur le ventre de l'enfant et peuvent être maintenues par un système d'attaches (33, 34 ou 35, 36 ou 37, 38 ou 39, 40).

8. Vêtement selon l'une des revendications 1 à 7, caractérisé en ce que le système d'attaches est choisi parmi des boutons, des pressions, fermeture éclair, cordonnets, rubans, adhésifs, baudes commercialisées sous le nom velcro.

9. Vêtement selon l'une des revendications 1 à 8, caractérisé en ce que le tissu du vêtement comporte deux couches de tissus ayant des fonctions différentes et généralement des natures différentes:
une couche de tissu destinée à être directement en contact avec la peau de l'enfant, douée de propriétés anallergiques et compatibles avec les peaux d'enfant, tel que coton, coton maillé, tissu éponge, tissu éponge maillée, voile de coton, fie, lin ou soie;
une couche de tissu, située sur la couche de tissu directement en contact avec la peau de l'enfant et douée de propriétés thermiques, telle que la chlorofibre.

10. Vêtement selon la revendication 9, caractérisé en ce qu'il comporte une couche de tissu, qui peut remplacer la couche de tissu douée de popriétés thermiques ou qui peut avantageusement constituer une troisième couche située sur la couche douée de propriétés thermiques et qui peut être constituée de tissu naturel, artificiel ou synthétique tel que coton, coton maillé, tissu éponge, tissu éponge maillée, lainage, tissu molletonné, polyester, acrylique, polyamide, polyamide 6,6, polyamide aramide, viscose, acétate, triacétate, modal.

11. Vêtement selon l'une quelconque des revendications 1 à 10, caractérisé en ce que le tissu du vêtement est en tissu non tissé.

12. Vêtement selon l'une quelconque des revendications 1 à 10, caractérisé en ce qu'il comporte des moyens pour qu'une couche ou un change complet (Δ) soient solidaires de façon non amovible ou de façon amovible au vêtement, ou pour qu'une ou plusieurs zones soient solidaires de façon non amovible ou de façon amovible au susdit vêtement, lesquelles zones (P1, P2) présentent des caractéristiques telles qu'elles sont le support de substances thérapeutiques et qu'elles permettent la migration desdites substances thérapeutiques pour que ces dernières soient en contact avec la peau.

13. Vêtement selon la revendication 12, caractérisé en ce qu'il est en tissu non tissé et est constitué d'au moins deux épaisseurs et comporte, sur la surface interne, une couche ou un change complet en tissu non tissé, fixés de façon amovible, par exemple à l'aide de boutons, de boutons pressions, de tissus adhésifs, de bandes commercialisées sous le nom Velcro, de rubans ou de cordonnets.

14. Vêtement selon la revendication 13, caractérisé en ce que le vêtement en tissu non tissé est constitué de deux épaisseurs de voile non tissé, (voile interne V1 et voile externe V2) séparées par une épaisseur intermédiaire (0), notamment d'ouatine, la partie du vêtement destinée normalement à recevoir la couche ou le change complet (A) étant modifiée notamment au niveau de l'épaisseur intermédiaire, laquelle a une hauteur supérieure à la hauteur de l'épaisseur intermédiaire dans le reste du vêtement en raison de l'intégration d'une structure du type couche ou change complet.

15. Vêtement selon l'une quelconque des revendications 1 à 10, caractérisé en ce qu'il comporte des zones ayant des caractéristiques telles qu'elles sont physiologiquement adaptées pour être le support (P1, P2) de substances thérapeutiques et des caractéristiques de perméabilité à la migration de substances thérapeutiques pour que ces dernières soient en contact avec le peau.

16. Vêtement selon la revendication 15, caractérisé en ce que les zones sont enduites, recouvertes, ou imprégnées d'une substance thérapeutique, ou bien la substance thérapeutique peut être adsorbée sur les susdites zones, et en ce que les zones (P1, P2) sont situées sur la surface interne du vêtement (V1) directement en contact avec la peau, ou bien sont fixées de façon non amovible sur ladite surface interne (V1), ou bien sont fixées de façon amovible à la. surface interne ou bien sont intégrées dans la structure de ladite surface interne ou bien sont situées au-dessous de la surface interne du vêtement en contact avec la peau, de préférence juste sous la surface interne (V1) en contact avec la peau, et sont physiologiquement appropriées pour être enduites, recouvertes ou imprégnées d'une substance thérapeutique ou bien pour qu'une substance thérapeutique soit adsorbée sur leur surface, et la surface interne située au-dessus de ces zones doit être physiologiquement appropriée pour laisser diffuser et migrer la substance thérapeutique afin que celle-ci vienne en contact avec la peau de l'enfant ou de l'adulte.

17. Vêtement selon la revendication 12, caractérisé en ce qu'il est en tissu non tissé et comprend au moins deux épaisseurs de tissus non tissés, notamment trois épaisseurs dont un voile interne (V1 ), un voile externe (V2) et une couche intermédiaire (0) non tissée, notamment en ouatine, le vêtement pouvant comporter:
des zones sur le voile interne (V1) (fixé de façon amovible ou non, ou intégré à la structure du voile interne),
et/ou des zones sur l'épaisseur intermédiaire (O),
l'ensemble étant physiologiquement approprié pour être le support de substances thérapeutiques et permettant la migration et la diffusion de la substance thérapeutique, afin que celle-ci soit en contact avec la peau.

## Patentansprüche

1. Kleidungsstück für ein Kind, das aus einem einzigen Stück Gewebe besteht, das vor dem Ankleiden des Kindes eine ebene Fläche darstellt und das hervorstehende Teile, eine Längsachse (D-D) und eine Querachse (A-A) und ein Loch (6) für den Kopf des Kindes enthält,
wobei der obere Teil (1+2), der nach dem Ankleiden den vorderen Teil des Kleidungsstücks bildet, von zwei Elementen (1 und 2) gebildet ist, deren Abmessung so ist, daß beim Umfalten oder Umlegen dieser beiden Elemente entlang der Querachse (A-A) der Körper des Kindes auf eine Länge, die von seinem Hals mindestens bis zu seinem Unterleib reicht, und auf die gesamte Breite des vorderen Teils seines Körpers bedeckt wird, und wobei jedes dieser beiden oberen Elemente auf seinem jeweiligen Rand (1 bis und 2 bis), der durch den obengenannten Schlitz festgelegt ist, mit einem Verbindungssystem (7 bis und 9 bis) ausgestattet ist, das es erlaubt, diese zusammen fixiert zu halten, wenn diese auf den vorderen Teil des Körpers des Kindes umgelegt sind;
wobei der obere Teil von der Längsachse (D-D) durchquert wird und er entlang der Längsachse oder entlang einer zur Längsachse ungefähr parallelen Achse geschlitzt ist, ausgehend vom oberen Rand des oberen Teils bis zum etwa kreisförmigen Loch (6), dessen Umfang etwa der Größe des Halses des Kindes entspricht;
wobei der untere Teil (5), der nach dem Ankleiden den Rücken des Kleidungsstücks in der Verlängerung des oberen Teils bildet und der von der Längsachse (D-D) durchquert wird, eine Länge mindestens gleich der Entfernung zwischen dem Hals und dem Unterleib des Kindes hat, und eine Breite, die ungefähr der Breite des Rückens des Kindes entspricht;
wobei ein Verbindungssystem diesen unteren Teil (8, 10) so ausstattet, daß der untere Teil am oberen Teil befestigt werden kann, wenn der obere Teil umgelegt worden ist, um den vorderen Teil des Körpers des Kindes zu bedecken;
dadurch gekennzeichnet, daß der ebene Teil ungefähr die Form eines Kreuzes aufweist, in welchem die vier hervortretenden Teile (1 +2,3+3 bis, 4+4 bis und 5) ungefähr die Form von Vierecken haben, insbesondere Trapez- oder Rechteckform haben, von denen drei ihrer Seiten frei sind und die vierte in Verbindung mit dem Gewebestück steht, und in welchem:
zwei dieser Vierecke (3+3 bis, 4+4 bis) in ihrer jeweiligen Verlängerung und von der Querachse (A-A) durchquert - auf diese Weise die Seitenteile bildend - identisch sind und die Falzlinie dieser Seitenteile etwa entlang der Querachse (A-A) oder entlang einer zur Querachse ungefähr parallelen Achse, im nachfolgenden als Falzachse der Schultern bezeichnet, es gestattet, die jeweiligen oberen Ränder (11 bis, 13 bis) jedes Seitenteils auf ihre jeweiligen unteren Ränder (12 bis, 14 bis) zu bringen, um Ärmel zu bilden, wobei die jeweiligen oberen und unteren Ränder von jedem der Seitenteile mit einem Verbindungssystem (11, 12, 13 und 14) versehen sind, das es erlaubt, den oberen Rand am unteren Rand jedes der Seitenteile zusammen befestigt zu halten;
die Schnittfläche zwischen einer der freien Seiten (11 bis, 12 bis, 13 bis und 14 bis), die etwa parallel zur Querachse eines Seitenteils ist und einer der freien Seiten (7 ter, 9 ter), die etwa parallel zur Längsachse eines oberen im vorhergehenden definierten Elements ist, oder einer der freien Seiten, die etwa parallel zur Längsachse des unteren Teils (8 bis, 10 bis) ist, eine dafür ausreichende Flächenform (11 ter, 12 ter, 13 ter und 14 ter) hat, um unter die Achsel eingeführt zu werden und das Verschließen des Ärmels, des vorderen Teils und des Rückens des Kleidungsstücks zu gewährleisten, ohne die Bewegungen des Kindes zu behindern.

2. Kleidungsstück für ein Kind nach Anspruch 1, dadurch gekennzeichnet, daß es Zonen aus elastischem Gewebe beinhaltet, vorzugsweise aus geripptem Besatz, gestrickter Baumwollfaser oder gestrickter Kunstfaser.

3. Kleidungsstück für ein Kind nach Anspruch 1, dadurch gekennzeichnet, daß die unter den Achseln eingeführten Gewebeflächen aus elastischem Gewebe sind und in der Verlängerung eines elastischen Gewebebands sind, das vom Hals des Kindes in der Richtung verläuft, die dem Raglanschnitt folgt.

4. Kleidungsstück für ein Kind nach Anspruch 1, dadurch gekennzeichnet, daß:
der untere Teil (5+5 bis), der nach dem Ankleiden den Rücken des Kleidungsstücks in der Verlängerung des oberen Teils bildet und von der Längsachse (D-D) durchquert wird, eine Länge hat, die etwa zwischen der Größe des Kindes (gemessen vom Hals bis zu den Füßen) bis ungefähr zweimal der Größe des Kindes (gemessen vom Hals zu den Fußen) liegt und eine Breite hat, die ungefähr der Breite des Rückens des Kindes entspricht, wobei dieser untere Teil zurückgefaltet oder umgelegt werden kann entlang einer Achse (B-B), die etwa parallel zur Querachse liegt, und diese Achse in einer Entfernung vom Zentrum des Gewebestücks gelegen ist, die gleich etwa der Entfernung zwischen dem Hals und den Füßen des Kindes ist, wobei diese zur Querachse ungefähr parallele Achse im weiteren als "Falzachse der Füße" bezeichnet wird, und das Element des unteren Teils von den Füßen ausgehend so umgeschlagen wird, daß es eine geringere oder gleiche Länge wie die Entfernung zwischen den Füßen und dem Hals aufweist;
ein Verbindungssystem (8, 10) den unteren Teil so ausstattet, daß der untere Teil am oberen Teil befestigt werden kann, wenn die unteren und oberen Teile umgelegt worden sind, um die Vorderseite des Körpers des Kindes zu bedecken;
und daß ein Verbindungssystem (15,16,17 und 18) derart vorgesehen ist, daß das Element des unteren, auf die Vorderseite des Kindes umgeschlagenen Teils an dem Element, das zum unteren, den den Rücken des Kindes bedeckenden Teil korrespondiert, befestigt werden kann.

5. Kleidungsstück für ein Kind nach Anspruch 1, dadurch gekennzeichnet, daß der untere Teil eine lange Hose enthält, deren äußerstes Ende der Beine offen oder geschlossen ist und deren untere Element der Seiten der Hosenbeine, die vom Fuß oder vom Knöchel bis ungefähr zur Wade gehen, aneinander festgelegt sind, während die oberen Elemente der Seiten der Hose mit einem Verbindungssystem (15, 16, 17 und 18) ausgestattet sind, um den Rückenteil und den Vorderteil der Hosenbeine miteinander zu befestigen und daß der obere Teil der Hose gegebenenfalls mit einem Verbindungssystem (30, 32) ausgestattet ist, um den Oberteil der Hose und den oberen Teil des Kleidungsstücks miteinander zu befestigen, wenn dieser dem Kind umgelegt worden ist.

6. Kleidungsstück für ein Kind nach Anspruch 1, dadurch gekennzeichent, daß es ein gleichzeitig im Verhältnis zur Querachse (A-A) und im Verhältnis zur Längsachse (D-D) fast symmetrisches Kreuz bildet, und in welchem:
der obere Teil so ist, daß jedes der beiden oberen Elemente (1, 2) eine Länge aufweist, die höchstens ungefähr der Länge des Kindes, gemessen vom Hals bis zu den Füßen, ist, und die auf einer Länge, die ungefähr höchstens der Länge eines Beines des Kindes und mindestens ungefähr ein Viertel der Länge eines Beines des Kindes ist, ein ungefähr rechteckiges, im Vergleich zum Schlitz zurückgesetztes Element umfaßt;
der untere Teil (5) eine Länge höchstens ungefähr der Länge des Kindes, gemessen vom Hals zu den Füßen, hat, wobei dieser untere Teil auf einer Länge höchstens ungefähr der Länge eines Beines des Kindes und mindestens ungefähr ein Viertel der Länge eines Beines des Kindes, zwei Elemente enthält, die etwa rechteckig, beide identisch und identisch mit den beiden ungefähr rechteckigen Elementen des oberen Teils sind, und einerseits das eine von dem anderen durch einen Schlitz getrennt ist und andererseits im Vergleich zur Längsachse zurückgesetzt ist;
und in welchem, nach Umlegen des oberen Teils entlang der Falzachse der Schultern (A-A) des oberen Teils jedes dieser ungefähr rechteckigen Elemente des oberen Teils jedes der etwa rechteckigen Elemente des unteren Teils bedeckt, um eine Hose zu bilden, deren Beinlänge entsprechend der Länge der genannten rechteckigen Teile variiert.

7. Kleidungsstück für ein Kind nach einem der Ansprüche 1 bis 6, dadurch gekennzeichnet, daß der untere Teil zwei Gewebeteile enthält, die etwa rechtwinklig zur Längsachse und ungefähr parallel zur Querachse angeordnet sind und die entlang der Seiten des unteren Teils, die ungefähr parallel zur Längsachse sind, zwischen dem unteren Rand der Seitenteile, die die Ärmel bilden, und der Gegen des unteren Teils, die dem unteren Teil des Rückens des Kindes entspricht, angeordnet sind, und wobei diese beiden Gewebeteile zusätzliche Seitenteile bilden, die aufeinander in einer zur Querachse ungefähr parallelen Richtung auf den Bauch des Kindes umgelegt werden können und die durch ein Verbindungssystem (33, 34 oder 35, 36 oder 37, 38 oder 39, 40) festgehalten werden können.

8. Kleidungsstück nach einem der Ansprüche 1 bis 7, dadurch gekennzeichnet, daß das Verbindungssystem ausgewählt wird aus Knöpfen, Druckknöpfen, Reißverschluß, Schnürchen, Bändern, Adhäsionsverschlüssen, unter dem Namen Velcro in den Handel gebrachte Bänder.

9. Kleidungsstück nach einem der Ansprüche 1 bis 8, dadurch gekennzeichnet, daß das Gewebe des Kleidungsstücks zwei Gewebeschichten enthält, die unterschiedliche Funktionen haben und allgemein von unterschiedlicher Beschaffenheit sind, nämlich:
eine Gewebeschicht, die dazu bestimmt ist, in direktem Kontakt mit der Haut des Kindes zu sein, und die mit antiallergischen und mit der Haut des Kindes verträglichen Eigenschaften versehen ist, wie z.B. Baumwolle, gewirkte Baumwolle, Frottiergewebe, Frottierwirkgewebe, Baumwollvoile, Faser, Leinen oder Seide;
eine Gewebeschicht, die auf der in direktem Kontakt mit der Haut des Kindes befindlichen Gewebeschicht liegt und die mit thermischen Eigenschaften ausgestattet ist, wie z.B. Chlorfaserstoff.

10. Kleidungsstück nach Anspruch 9, dadurch gekennzeichnet, daß es eine Gewebeschicht enthält, die die Gewebeschicht mit den thermischen Eigenschaften ersetzen kann oder die vorzugsweise eine dritte, auf der Schicht mit den thermischen Eigenschaften angeordnete Schicht bilden kann und die aus natürlichem, künstlichem oder synthetischem Gewebe wie z.B. Baumwolle, gewirkte Baumwolle, Frottiergewebe, Frottierwirkgewebe, Wollstoffe, mit Molton gefüttertes Gewebe, Polyester, Acryl, Polyamid, Polyamid 6,6, Polyamidaramid, Viscose, Acetat, Triacetat, Modal bestehen kann.

11. Kleidungsstück nach einem der Ansprüche 1 bis 10, dadurch gekennzeichnet, daß das Gewebe des Kleidungsstücks aus ungewebtem Gewebe besteht.

12. Kleidungsstück nach einem der Ansprüche 1 bis 10, dadurch gekennzeichnet, daß es Mittel enthält, damit eine Schicht oder ein kompletter Wechsel (A) miteinander in nicht herausnehmbarer Art oder in aus dem Kleidungsstück herausnehmbarer Art zusammenhängen, oder damit eine oder mehrere Zonen miteinander in nicht herausnehmbarer oder aus obengenanntem Kleidungsstück herausnehmbarer Art zusammenhängen, wobei diese Zonen (P1, P2) solche Charakteristika aufweisen, daß sie den Träger von therapeutischen Substanzen darstellen und daß sie die Migration der genannten therapeutischen Substanzen erlauben, damit diese letzteren in Kontakt mit der Haut sind.

13. Kleidungsstück nach Anspruch 12, dadurch gekennzeichnet, daß es aus ungewebtem Gewebe besteht und daß es aus mindestens zwei Schichten besteht und auf der inneren Fläche eine Schicht oder einen kompletten Wechsel aus ungewebtem Gewebe enthält, die auf herausnehmbare Art befestigt sind, z.B. mit Hilfe von Knöpfen, von Druckknöpfen, von Adhäsionsgewebe, von unter dem Namen Velcro in den Handel gebrachte Bändern, von Bändern oder von Schnüren.

14. Kleidungsstück nach Anspruch 13, dadurch gekennzeichnet, daß das Kleidungsstück aus ungewebtem Gewebe aus zwei Schichten von ungewebtem Schleierstoff besteht (interner Schleierstoff V1 und externer Schleierstoff V2), die durch eine zwischengelegte Schicht (0) getrennt sind, im speziellen aus Watteline, und der normalerweise zum Aufnehmen der Schicht oder des kompletten Wechsels (A) bestimmte Teil des Kleidungsstücks insbesondere auf Höhe der zwischengelegten Schicht modifiziert ist, wobei diese Schicht eine größere Dicke als die zwischengelegte Schicht im Rest des Kleidungsstücks aus Gründen der Integration einer Struktur vom Typ der Schicht oder eines kompletten Wechsels aufweist.

15. Kleidungsstück nach einem der Ansprüche 1 bis 10, dadurch gekennzeichnet, daß es Zonen mit solchen Charakteristika aufweist, die physiologisch angepaßt sind der Träger (P1, P2) von therapeutischen Substanzen zu sein und daß es Charakteristika der Permeabilität für die Migration von therapeutischen Substanzen aufweist, damit die letzteren mit der Haut in Kontakt sind.

16. Kleidungsstück nach Anspruch 15, dadurch gekennzeichnet, daß die Zonen mit einer therapeutischen Substanz bestrichen, bedeckt oder imprägniert sind, oder die therapeutische Substanz auf den genannten Zonen adsorbiert sein kann, und daß die Zonen (P1, P2) auf der internen Fläche des Kleidungsstücks (V1) direkt in Kontakt mit der Haut angeordnet sind, oder daß sie in einer nicht herausnehmbaren Art auf der genannten internen Fläche (V1) befestigt sind, oder daß sie auf herausnehmbare Art auf der internen Fläche befestigt sind oder in der Struktur der genannten internen Fläche integriert sind oder unter der internen Fläche des Kleidungsstücks in Kontakt mit der Haut angeordnet sind, vorzugsweise gerade unter der internen Fläche (V1) in Kontakt mit der Haut, und daß sie physiologisch geeignet sind, um mit einer therapeutischen Substanz bestrichen, bedeckt oder imprägniert zu sein oder damit eine therapeutische Substanz auf ihrer Oberfläche adsorbiert ist, und die innere über diesen Zonen gelegene Oberfläche muß physiologisch geeignet sein, um die therapeutische Substanz diffundieren und migrieren zu lassen, damit diese in Kontakt mit der Haut des Kindes oder des Erwachsenen kommt.

17. Kleidungsstück gemäß Anspruch 12, dadurch gekennzeichnet, daß es aus ungewebtem Gewebe besteht und mindestens zwei Schichten von ungewebtem Gewebe enthält, insbesondere drei Schichten, nämlich einen inneren Schleierstoff (V1), einen äußeren Schleierstoff (V2) und eine ungewebte zwsichengelegte Schicht (O), insbesondere aus Watteline, und wobei das Kleidungsstück enthalten kann:
Zonen auf dem inneren Schleierstoff (V1) (befestigt auf herausnehmbare oder nicht herausnehmbare Art, oder integriert in die Struktur des inneren Schleierstoffs),
und/oder Zonen auf der Zwischenschicht (O), wobei das gesamte physiologisch geeignet ist, der Träger von therapheutischen Substanzen zu sein und die Migration und die Diffusion der therapeutischen Substanz gestatten, damit diese in Kontakt mit der Haut ist.

## Claims

1. A garment for child comprising a single piece of material, which before dressing the baby is a flat surface having projecting parts, a longitudinal axis (D-D) and a transversal axis (A-A), a hole for the child's head,
the upper part (1+2), which after dressing forms the front of the garment, is formed of two elements (1 and 2) whose dimension is such that when the two elements are pleated or folded along the transversal axis (A-A), the baby's body is covered over a length going from his neck to at least his abdomen and across the entire width of the front of his body, each of these two upper elements being equipped along their respective edges (1 bis and 2 bis) defined by the aforesaid split, with a system of fasteners (7 bis and 9 bis) permitting them to be attached together when folded over the front of the baby's body;
the upper part is crossed by the longitudinal axis (D-D) and is split along the longitudinal axis or along an axis substantially parallel to the longitudinal axis, from the upper edge of the upper part to the hole (6), substantially circular, whose circumference roughly corresponds to the size of the baby's neck;
the lower part (5), which after dressing, forms the back of the garment extending from the upper part and crossed by the longitudinal axis (D-D) has a length at least equal to the distance between the neck and the abdomen of the baby and a width substantially corresponding to the width of the baby's back;
a system of fasteners equipping said lower part (8, 10) so that the lower part may be attached to the upper part, once the upper part has been folded down to cover the front of the baby's body,
characterized by the fact that the flat surface has substantially the shape of a cross, in which the four projecting parts (1+2, 3+3 bis, 4+4 bis and 5) have substantially quadrilateral forms, particularly trapezoidal or rectangular, of which three of their sides are free and the fourth adjoins the rest of the material in which: two of these quadrilaterals (3+3 bis, 4+4 bis) extending from each other and crossed by the transversal axis (A-A) - thus forming the lateral parts - are identical, and the crease of these lateral parts, approximately along the transversal axis (A-A) or along an axis substantially parallel to the transveral axis and hereafter designated "shoulder crease axis", allows the upper edges (11 bis, 13 bis) respectively of these two lateral parts to be brought together with their respective lower borders (12 bis, 14 bis) to form sleeves, the upper and lower borders respectively of each of the lateral parts being equipped with a system of fasteners (11, 12, 13 and 14) allowing the upper and lower edges of each of the lateral parts to be held together;
the intersection between one of the free sides (11 bis, 12 bis, 13 bis, 14 bis), substantially parallel to the transversal axis of a lateral part and one of the free sides (7 ter, 9 ter) substantially parallel to the longitudinal axis of one of an upper element above defined, or one of the free sides substantially parallel to the longitudinal axis of the lower part (8 bis, 10 bis) having a shape of sufficient surface (11 ter, 12 ter, 13 ter and 14 ter) to be introduced under the armpit and to provide the perfect closing of the sleeves, of the front part and of the back part of the garment, without hampering the child's movements.

2. A garment for child according to claim 1, characterized by the fact that it comprises areas of elastic material, advantageously chosen among ribbed material, knitted cotton fiber or knitted synthetic fiber.

3. A garment for child according to claim 1, characterized by the fact that the surfaces of material which are introduced under the armpits are of elastic material and are advantageously in the prolongation of an elastic material strap going from the neck of the child along the direction which follows the raglan line.

4. A garment for child according to claim 1, characterized by the fact that:
the lower part (5+5 bis), which after dressing, forms the back of the garment, extending from the upper part and crossed by the longitudinal axis (D-D), has a length varying substantially from the baby's length (measured from neck to feet) of about twice the baby's length (measured from neck to feet), and a width substantially corresponding to the width of the baby's back, said lower part is able to be folded up along an axis (B-B) substantially parallel to the transversal axis, situated at a distance from the centre of the piece of the material equal to around the distance between the neck and the baby's feet, this axis substantially parallel to the transversal axis being hereafter designated "axis of the foot crease", the element of the lower part thus folded upward from the feet having a length less than or equal to the distance between the feet and the neck;
a system of fasteners (8, 10) equipping this lower part, such that the lower part may be attached to the upper part when the upper and lower parts are both folded over to cover the front of the baby's body;
and a system of fasteners (15,16,17,18) so that the element of the lower part folded up over the front of the baby's body may be secured to the corresponding element of the lower part which covers the baby's back.

5. A garment for child according to claim 1, characterized in that the lower part comprises a pant whose ends of legs is open or closed and whose lower elements of the sides of the pant's legs, going from foot or from ankle to about calf are prefixed one to another, whereas the upper elements of the sides of the pants are equipped with a system of fasteners (15, 16, 17, 18) to fix together the dorsal and frontal parts of the legs of the pants and the upper part of the pants is possibly equipped with a system of fasteners (30, 32) to fix together the upper part of the pants and the upper part of the garment when this has been folded over the child.

6. A garment for child according to claim 1, characterized in that it forms a cross substantially symmetrical with respect to both transversal axis (A-A) and to the longitudinal axis (D-D) and in which:
the upper part is such that each of the upper elements (1, 2) has a length at most equal to the baby's length measured from neck to feet, and includes on a length at most equal to the length of the baby's leg and at least around a quarter of the length of the baby's leg a substantially rectangular element, recessed relative to the split,
the lower part has a length at most equal to the baby's length measured from neck to feet, this lower part includes on a length at most equal to the length of the baby's leg and at least around a quarter of the length of the baby's leg two substantially rectangular, identical elements, and identical with the two substantially rectangular elements of the upper part and, for one thing, separated from each other by a split, and for another, recessed relative to the longitudinal axis,
and in which after the folding down from the shoulder crease (A-A) of the upper part, each of the substantially rectangular elements of the upper part covers each of the substantially rectangular elements of the lower part to form pants whose leg length varies according to the length of the various said rectangular parts.

7. A garment according to any one of claims 1 to 6, characterized in that the lower part comprises two parts of material, located substantially perpendicularly to the longitudinal axis and substantially parallel to the transversal axis, located along the sides of the lower part, which are substantially parallel to the longitudinal axis, between the lower edge of the lateral parts which form the sleeves and the place of the lower part, which corresponds to the bottom of the baby's back, said parts constituting additional lateral parts which can be folded over each other, along a substantially parallel direction to the transversal axis on the baby's abdomen and can be secured by a system of fasteners (33, 34 or 35, 36 or 37, 38 or 39, 40).

8. A garment according to any one of claims 1 to 7, characterized in that the system of fasteners is chosen from among buttons, press-studs, zips, straps, ribbons, adhesives, strips commercialized under the name of Velcro strip.

9. A garment according to any one of claims 1 to 8, characterized in that the material garment comprises two layers of material having different functions and generally of different nature:
-a layer of material which will be put in contact with the skin of the baby and which presents non- allergenic properties and which is appropriate for the skin of children, such as cotton, cotton knit, towel, towel knit, cotton veil, calico, linen or silk;
-a layer of material situated on the material which is directly in contact with the skin of the baby and presenting thermal properties, such as clorofibre.

10. A garment according to claim 9, characterized in that it includes a layer of material which could replace the layer of material having thermal properties or could advantageously constitute a third layer situated on the layer having the thermal properties and which could be constituted by a natural, artificial or synthetic material such as cotton, cotton knit, towel, towel knit, wool, material with raised naps, polyester, acrylic, polyamide, polyamide 6-6, polyamide aramid, viscose, acetate, triacetate, modal.

11. A garment according to any one of claims 1 to 10, characterized in that the material of the garment is non-woven.

12. A garment according to any one of claims 1 to 10, characterized in that it comprises means for a diaper or a diaper pants (A) to be fixed releasably or not to the garment or for one or several zones to be fixed releasably or not to the above said garment, said zones (P1, P2) presenting characteristics such that they are the support for therapeutical substances and that they enable migration of said therapeutical substances for these to be in contact with the skin.

13. A garment accordig to claim 12, characterized by the fact that the garment is in non-woven material and is constituted of at least two layers of non-woven material, and comprising on the internal surface a diaper or diaper pants in non-woven material, fixed releasably for instance by means of buttons, button-studs, adhesive material, strips commercialized under the name Velcro, ribbons or straps.

14. A garment according to claim 13, characterized in that the non-woven garment is constituted by two layers of non-woven veils (internal veil V1 and external veil V2) separated by an intermediate layer (O), particularly of quilting, the part of the garment bound normally to receive the diaper or diaper pants (A) being modified, particularly at the level of the intermediate layer, which has height higher than the height of the intermediate layer in the rest of the garment because of the integration of a structure of the the-diaper or diaper pants.

15. A garment according to any one of claims 1 to 10, characterized in that it comprises zones having characteristics such that they are physiologically adapted to be the support (P1, P2) of therapeutical substances and permeability characteristics for the migration of therapeutical substances for these latter to be in contact with the skin.

16. A garment according to claim 15, charc- terized in that the zones are covered, coated or impregnated with a therapeutical substance or the therapeutical substance can be adsorbed on the above said zones and in that the zones P1, P2 are located on the internal surface of the garment (V1) directly in contact with the skin or are fixed non releasably on above said internal surface (V1) or are fixed releasably on the internal surface or are integrated in the structure of said internal surface or are located under the internal surface of the garment in contact with the skin, preferably just under the internal surface (V1) in contact with the skin and are physiologically appropriated to be covered, coated or impregnated with a therapeutical substance or for a therapeutical substance to be adsorbed on their surface and the internal surface situated above these zones must be physiologically appropriate to let ' the therapeutical substance diffuse and migrate so that this latter comes into contact with the skin of the child or of the adults.

17. A garment according to claim 12, characterized in that it is non-woven material and comprises at least two layers of non-woven material, particularly free layers of which one of internal veil (V1), an external veil (V2) and a non-woven intermediate layer (O), particularly quilting, said garment can comprise:
zones on the internal veil (V1) (located in a releaseable way or not, or integrated to the structure of the internal veil),
and/or zones on the intermediate layer (O),
all of them being physiologically appropriate to be the support of the therapeutical substance and enabling the migration and the diffusion of the therapeutical substance, so that the latter is in contact with the skin.
